# EUROPÄISCHE PATENTSCHRIFT

(11) **EP 2 391 502 B1**
(45) Veröffentlichungstag und Bekanntmachung des Hinweises auf die Patenterteilung: **13.01.2016**
(21) Anmeldenummer: 10700856.7
(22) Anmeldetag: 14.01.2010
(51) Int. Cl.: B31B 19/10, B31B 29/00, B31B 37/00

(54) **VORRICHTUNG ZUR HERSTELLUNG VON SÄCKEN AUS SCHLAUCHFÖRMIGEM MATERIAL**
DEVICE FOR PRODUCING BAGS FROM HOSE-SHAPED MATERIAL
DISPOSITIF DE PRODUCTION DE SACS À PARTIR D'UN MATÉRIAU TUBULAIRE

(30) Priorität: 28.01.2009 DE 102009000454
(43) Veröffentlichungstag der Anmeldung: 07.12.2011
(73) Patentinhaber: Windmöller & Hölscher KG, 49525 Lengerich (DE)
(72) Erfinder: KÖHN, Uwe, 49078 Osnabrück (DE); TAUTZ, Manfred, 49545 Tecklenburg (DE); MÜLLER, Manfred, 49525 Lengerich (DE)
(74) Vertreter: Schneider, Bernd
(86) Internationale Anmeldenummer: PCT/EP2010/050396
(87) Internationale Veröffentlichungsnummer: WO 2010/086232

(56) Entgegenhaltungen:
- CH-A- 425 434
- US-A- 3 871 270

## Beschreibung

Die Erfindung betrifft eine Vorrichtung zur Herstellung von Säcken aus schlauchförmigem Material, welches Gewebe aus gereckten Kunststoffbändchen umfasst, nach dem Oberbegriff des Anspruchs 1, und ein Verfahren zur Herstellung von Säcken nach dem Oberbegriff des Anspruchs 11.

Solche Vorrichtungen sind bekannt und schon längere Zeit am Markt erhältlich. Diese Vorrichtungen umfassen in der Regel zunächst eine Schlauchbildungsvorrichtung zur Herstellung und Bereitstellung eines schlauchförmigen Materials. Es kann auch lediglich eine Schlauchabwickelvorrichtung vorhanden sein. Diese ist in der Regel mit einem Materialwickel bestückbar, auf welchem schlauchförmiges Material gewickelt ist. Von diesem Materialwickel wird das Material meist kontinuierlich in Längsrichtung abgezogen.

Beim Sackherstellungsprozess nach den Maschinen des Standes der Technik wird der durch die Schlauchbildungsvorrichtung oder der durch die Schlauchabwickelvorrichtung bereitgestellte Gewebeschlauch der Querschneideeinrichtung zugeführt, die den Gewebeschlauch in einzelne Schlauchstücke vereinzelt. Die Schlauchstücke werden einer Transporteinrichtung übergeben. Mithilfe dieser Transporteinrichtung erfolgt eine Änderung der ursprünglichen Transportrichtung, in der der Schlauch bzw. die Schlauchstücke in Richtung ihrer Längsachsen transportiert wurden, in eine neue Transportrichtung, so dass die Schlauchstücke nun nicht mehr in Richtung ihrer Schlauchlängsachse, sondern quer hierzu transportiert werden, so dass die Enden der Schlauchstücke zwecks Anformung der Böden seitlich erreichbar sind. Die ursprüngliche und die neue Transportrichtung des Schlauchs bzw. des Schlauchstücks liegen dabei senkrecht zueinander.

Wie bereits erwähnt, wird das schlauchförmige Gewebematerial, das zudem beschichtet sein kann, zu Schlauchstücken vereinzelt. Bei der Schlauchstückherstellung wird der Schlauch in seiner Längsrichtung taktweise jeweils um eine Schlauchstücklänge vorgezogen. Um das taktweise Vorziehen zu ermöglichen, ist zwischen dem Materialwickel und der Vereinzelungsvorrichtung eine Ausgleichseinrichtung in Form von mindestens einer beweglichen Umlenkstange vorgesehen. Anschließend wird ein Schlauchstück von dem Schlauch vereinzelt, also abgetrennt. Dieses erfolgt in der Regel mit einem Schneidwerkzeug wie einem Messer. Jedoch sind auch andere Abtrennverfahren und die zugehörigen Einrichtungen denkbar. Der genannte Materialwickel umfasst oft einen Gewebeschlauch, der aus rundgewebtem Material besteht. Der auf einem Rundwebstuhl erzeugte Schlauch wird nach seiner Herstellung flachgelegt und mit einer Beschichtung versehen, welche sicherstellt, dass Teile des Schlauchstücks miteinander verschweißt werden können, ohne dass das gereckte Gewebe Schaden nimmt und seine Festigkeit einbüßt.

Die Schlauchbildungsvorrichtung formt schlauchförmiges Material, indem die Ränder der Materialbahn aufeinander gelegt und miteinander, beispielsweise mittels eines Kunststoffextrudats, verbunden werden. Bei diesem Prozess werden sowohl die flache Materialbahn als auch der Schlauch in Längsrichtung transportiert. Das schlauchförmige Material besteht aus zwei übereinander liegenden Materialbahnen, welche jeweils aus mehreren Schichten bestehen können. Die genannte Schlauchbildungsvorrichtung kann zusätzlich in der Lage sein, Seitenfalten einzulegen. Mit Seitenfalten versehene Säcke weisen Vorteile auf, wenn sie im befüllten Zustand gestapelt werden sollen. Die Herstellung von Schläuchen aus gewebtem und beschichtetem Flachmaterial hat den großen Vorteil, dass kein Beschichtungsmaterial seitlich über den Rändern des flachen Schlauches übersteht, wie es oft der Fall ist, wenn flachgelegtes, rundgewebtes Schlauchmaterial beschichtet wird. Überstehendes Beschichtungsmaterial führt häufig zu Fehlern bei der Herstellung von Säcken aus Stücken des Schlauchmaterials.

Das auf die beschriebene Weise erzeugte Schlauchstück wird von zumindest einer Transportvorrichtung übernommen, um sie in die einzelnen Bearbeitungsstationen zu verbringen. Nach dem Abtrennen werden die Schlauchstücke nicht mehr in Längsrichtung weiter transportiert, sondern in Querrichtung. Mit "Querrichtung" ist gemeint, dass die Schlauchstücke nunmehr quer zu ihrer Längserstreckung transportiert werden, um bei den weiteren Schritten zur Herstellung von Säcken ungehinderten Zugang zu beiden Enden der Schlauchstücke zu erhalten.

Im Folgenden werden einzelne Stationen bei der Sackherstellung aufgeführt und deren Funktion erläutert:
- In einer fakultativ vorhandenen Vorbruchstation werden Formstempel zur Erzeugung einer Falzlinie auf das Schlauchstück abgesenkt. Auf dieser Falzlinie befinden sich später die Eckeinschläge des geöffneten Schlauchbödens. Die Formstempel können zu diesem Zweck auch beheizt werden.
- In der Bodenöffnungsstation wird zumindest ein Ende eines Schlauchstücks aufgezogen, so dass an diesem aufgezogenen Ende ein Boden angeformt werden kann. Die Eckeinschläge befinden sich auf den Falzlinien des Schlauchstücks. Aufgrund ihrer geometrischen Form wird die Bodenöffnung auch Bodenöffnungsquadrat genannt. Dabei sei angemerkt, dass die Form nicht quadratisch, sondern in den meisten Fällen rechteckig ist. In der Regel werden beide Enden eines Schlauchstücks auf die gleiche Weise bearbeitet.
- In der Ventilzettelstation wird ein Ventilzettel auf den zuvor geöffneten Boden des Schlauchstücks gelegt. Durch den Ventilzettel kann später der fertige Sack mit Hilfe eines geeigneten Füllstutzens befüllt werden.
- In einer so genannten Zulegestation werden Teile der Bodenöffnungen bzw. der Bodenöffnungsquadrate, die so genannten Laschen, beidseitig zur Falzkante hin zurückgefaltet. Dabei können Bereiche dieser Laschen überlappen, und diese überlappenden Bereiche dieser Laschen können miteinander verbunden werden.
- Anschließend wird in der Bodendeckblattstation ein Bodendeckblatt mit der zugefalteten Bodenöffnung befestigt, beispielsweise verschweißt.

Es ist zu erwähnen, dass nicht alle der aufgezählten Stationen in einer Vorrichtung zur Herstellung von Säcken vorhanden sein müssen. So kann auf eine Vorbruchstation verzichtet werden. Auch Bodendeckblätter müssen nicht immer aufgebracht werden, um einen Sack zu fertigen. Gleichwohl sind weitere Stationen denkbar.

Wie oben bereits erwähnt, wird beim Sackherstellungsprozess bei an sich bekannten Sackherstellungsvorrichtungen der durch die Schlauchbildungsvorrichtung bereitgestellte Gewebeschlauch der Querschneideeinrichtung zugeführt, die den Gewebeschlauch in einzelne Schlauchstücke vereinzelt. Die Schlauchstücke werden einer Transporteinrichtung übergeben. Mithilfe dieser Transporteinrichtung erfolgt eine Änderung der ursprünglichen Transportrichtung, in der der Schlauch bzw. die Schlauchstücke in Richtung ihrer Längsachsen transportiert wurden, in eine neue Transportrichtung, so dass die Schlauchstücke nun nicht mehr in Richtung ihrer Schlauchlängsachse, sondern quer hierzu transportiert werden, so dass die Enden der Schlauchstücke zwecks Anformung der Böden seitlich erreichbar sind. Die ursprüngliche und die neue Transportrichtung des Schlauchs bzw. des Schlauchstücks liegen dabei senkrecht zueinander. Aus diesem Grund sind auch die Schlauchbildungsvorrichtung und die oben erwähnten Bearbeitungsstationen senkrecht zueinander angeordnet bzw. aufgebaut.

Eine gattungsgebende Vorrichtung ist aus der CH 425 434 A bekannt, welche eine Abwickeleinrichtung umfasst, von welcher schlauchförmiges Material abgewickelt und zu Schlauchstücken vereinzelt wird, wobei das schlauchförmige Material zunächst in Schlaucherstreckungsrichtung transportiert wird. Nach der Vereinzelung werden die Schlauchstücke quer zu ihrer Längsrichtung transportiert.

Die senkrechte Anordnung der Schlauchbildungsvorrichtung zu den Bearbeitungsstationen ist nachteilig. Die Grundfläche von Produktionshallen ist in der Regel rechteckig und daher ist eine solche Anordnung Platz raubend.

Die US 3 871 270 offenbart eine Beutelherstelleinrichtung, bei der Transportrichtung in der Schlauchbildungsvorrichtung und in der Bodenbildungsvorrichtung parallel zueinander angeordnet sind. Nach der Vereinzelung des Schlauches zu Schlauchstücken werden diese Schlauchstücke innerhalb einer weiteren Transporteinrichtung um 90 Grad gedreht, so dass sie innerhalb der Bodenbildungsvorrichtung quer transportiert werden können. Diese weitere Transportvorrichtung ist mechanisch sehr aufwändig und benötigt zudem ebenfalls eine große Stellfläche.

Die Aufgabe der vorliegenden Erfindung ist es daher, eine Vorrichtung zur Herstellung von Säcken aus schlauchförmigem Material vorzuschlagen, die Platz sparender aufgebaut werden kann.

Erfindungsgemäß wird diese Aufgabe durch die Merkmale des kennzeichnenden Teils der Ansprüche 1 und 11 gelöst.

Demnach sind die Transportrichtungen des schlauchförmigen Materials in der Schlauchbildungsvorrichtung und der Schlauchstücke in der Transporteinrichtung parallel zueinander ausgerichtet. "Parallel" kann dabei umfasst werden, dass die Transportrichtungen einander entgegengesetzt oder auch gleichgerichtet sind. Der erstgenannte Fall ist interessant, falls eine lang gestreckte, schmale Werkhalle zur Verfügung steht. Der an zweiter Stelle genannte Fall bietet sich für eher breite, aber dafür kurze Werkhallen an. "Parallel" meint zudem die horizontale Komponente der Bewegungsrichtung. Eine vertikale Bewegungskomponente bleibt davon unberührt.

Die Schlauchbildungsvorrichtung fördert das schlauchförmige Material entlang der Schlauchlängsachse. Da die Bearbeitungsstationen die Enden der einzelnen Schlauchstücke erreichen müssen, ist es vorteilhaft, die Schlauchstücke quer zur Längsachse zu den Bearbeitungsstationen zu transportieren. Daher ist erfindungsgemäß vorgesehen, dass zumindest eine Umlenkvorrichtung zwischen der Schlauchbildungsvorrichtung und der Bodenbildungsvorrichtung vorgesehen ist, mit welcher das schlauchförmige Material vor der Querschneidung in eine neue Transportrichtung umlenkbar ist, welche sich zumindest teilweise quer zur ursprünglichen Transportrichtung erstreckt. Damit kann der Schlauch bereits in die Richtung gefördert werden, die der Lage der Schlauchstücke entspricht, die für die spätere Bearbeitung der Schlauchstücke notwendig ist. Im Gegensatz hierzu wäre es möglich, den Schlauch in Transportrichtung zu Schlauchstücken zu vereinzeln und diese Schlauchstücke einzeln oder im Paket zu drehen, was allerdings aufwändig und damit teuer im Vergleich zu der erfinderischen Lösung ist. Der umgelenkte Schlauch kann anschließend in einzelne Schlauchstücke vereinzelt werden, die den Bearbeitungsstationen nun in einer Bewegungsrichtung quer zu ihrer Längsachse zugeführt werden. Auch eine Schlauchabwickelvorrichtung kann gemäß der genannten Erfindung angeordnet werden.

Eine besonders bevorzugte Ausgestaltung der Erfindung beinhaltet, dass die Umlenkvorrichtung, mit der das schlauchförmige Material umlenkbar ist, in ihrer Position veränderbar, insbesondere in der ursprünglichen Transportrichtung des schlauchförmigen Materials verschiebbar ist. Dies hat den Vorteil, dass die Kantenlage unterschiedlich breiter Materialschläuche an die Querschneide- oder Vereinzelungsvorrichtung angepasst werden kann. Insbesondere bei Schläuchen, die in einer Schlauchbildungsvorrichtung erzeugt werden, ist die Mittellage, unabhängig von der Schlauchbreite, meist gleich. Von der Transporteinrichtung werden die Schlauchstücke jedoch an ihrer vorderen Seitenkante erfasst, so dass nicht die Mittellinie, sondern die Vorderkante, unabhängig von der Schlauchbreite, eine konstante Position einnehmen muss. Dies wird besonders einfach durch die Verschiebbarkeit der Umlenkvorrichtung erreicht. Gleichwohl ist denkbar, dass mehrere Umlenkelemente vorgesehen sind, die in ihrem Neigungswinkel relativ zur Transportrichtung der Schlauchbahn veränderbar sind. Auch auf diese Weise kann die Position der Vorderkante angepasst werden.

Bei der Umlenkvorrichtung kann es sich vorteilhafterweise um eine an sich bekannten Luftwendestange handeln. Die Luftwendestange kann Bohrungen enthalten, die mit Luft beaufschlagt werden, so dass das schlauchförmige Material berührungslos über die Wendestange geführt werden kann.

In einer bevorzugten Ausführungsform der Erfindung sind die Vereinzelungsvorrichtung und die Umlenkvorrichtung vertikal voneinander beabstandet. Bevorzugt ist dabei die Umlenkvorrichtung oberhalb der Vereinzelungsvorrichtung angeordnet. Die Umlenkvorrichtung kann aber auch unterhalb der Vereinzelungsvorrichtung positioniert sein. Dadurch ist es möglich, dass die Schlauchbereitstellungsvorrichtung und die weiteren Schlauchstück-Bearbeitungsstationen direkt hintereinander - in einer Linie - aufgebaut bzw. angeordnet werden können. In diesem Fall befinden sich auch die geometrische Schlauch- und Schlauchstückmittellinie in einer Linie, was ebenfalls unnötigen Platzverbrauch vermeidet. Vor allem ist es dadurch möglich, dass die Transportrichtung des Schlauchs mittels nur einer, in Transportrichtung des Schlauches schräg angeordneter, Umlenkvorrichtung verändert wird. Besonders vorteilhaft ist es, wenn die Umlenkvorrichtung oberhalb der Vereinzelungsvorrichtung angeordnet ist. Mittels Transportwalzen, deren Drehachsen quer zur Transportrichtung des Schlauches angeordnet sind, kann letztere auf die Ebene der Vereinzelungsvorrichtung geleitet werden.

In einer weiteren bevorzugten Ausführungsform der Erfindung umfasst die Schlauchbildungsvorrichtung eine Speichervorrichtung, welche in Transportrichtung des Schlauches vor der Umlenkeinrichtung angeordnet ist. Mit der Speichervorrichtung ist schlauchförmiges Material, welches zuvor durch die Schlauchbildungsvorrichtung erzeugt wurde, speicherbar. So können beispielsweise bei einer Fehlfunktion der Schlauchbildungssvorrichtung oder bei einem Materialwickelwechsel die einzelnen Bearbeitungsstationen (insbesondere die Schlauchvereinzelungsvorrichtung) weiter mit schlauchförmigem Material versorgt werden, ohne dass die Sackproduktion gestoppt werden muss. Auch kann, in gewissen Grenzen, weiteres Schlauchmaterial gespeichert werden, wenn die Bearbeitungsstationen angehalten werden müssen.

In einer weiteren vorteilhaften Ausführungsform umfasst die Schlauchbildungsvorrichtung eine Aufwicklung, mit welcher das zuvor hergestellte schlauchförmige Material zu einem Wickel aufgewickelt werden kann. Die Schlauchbildungsvorrichtung kann "offline" - das heißt ohne Zuführung von schlauchförmigem Material an die Bearbeitungsstationen - arbeiten.

Im "Offline-Betrieb" können die Bearbeitungsstationen auch von einer Abwickelvorrichtung mit schlauchförmigem Material gespeist werden. Die Abwickelvorrichtung umfasst einen Wickel aus schlauchförmigem Material und ist nicht mit der Schlauchbildungsvorrichtung verbunden. Der Materialwickel kann zuvor von der Schlauchbildungsvorrichtung produziert worden sein.

Die Vorrichtung zur Herstellung von Säcken kann demnach in zwei alternativen Arbeitsweisen betrieben werden. Im so genannten "Inline-Betrieb" wird die Querschneidevorrichtung direkt mit schlauchförmigem Material von der Schlauchbildungsvorrichtung versorgt. Im "Offline-Betrieb" wird die Vorrichtung zur Herstellung von Säcken - wie oben bereits beschrieben - von einem separaten Schlauchmaterialwickel versorgt, der in der beschriebenen Weise von der Schlauchbildungsvorrichtung erzeugt werden kann. Auf diese Weise können die genannten Bestandteile der Vorrichtung zur Herstellung von Säcken mit größtmöglicher Flexibilität betrieben werden. Diese Flexibilität ist beispielsweise bei Wartungsarbeiten an einzelnen Bestandteilen der Vorrichtung zur Herstellung von Säcken besonders gefordert.

In einer weiteren bevorzugten Ausführungsform umfasst die Schlauchbereitstellungsvorrichtung eine Vorrichtung zur Materialfehlererkennung. Durch die Vorrichtung zur Materialfehlererkennung sind fehlerhafte Schlauchbereiche erkennbar. Bei den fehlerhaften Schlauchbereichen kann es sich um undichte Nahtstellen handeln. Diese können beispielsweise bei einer fehlerhaften Verklebung der Materialbahnränder in der Schlauchbildungsvorrichtung entstehen. Fehlerhafte Schlauchbereiche können aber auch Gewebefehler oder Beschichtungsfehler des flachen Materials sein, welches zum schlauchförmigen Material gefertigt wird. Auch eine falsche Schlauchbreite kann als fehlerhafter Schlauchbereich erkannt werden.

Vorteilhaft ist, wenn in Transportrichtung des schlauchförmigen Materials hinter der Schlauchvereinzelungsvorrichtung eine Ausscheideweiche vorgesehen ist. Mit dieser Ausscheideweiche können Schlauchstücke, die fehlerhafte Bereiche aufweisen, ausgeschleust werden.

In einer weiteren vorteilhaften Ausgestaltung der Erfindung ist eine Steuervorrichtung vorgesehen, der über eine geeignete Datenleitung Daten von der Vorrichtung zur Materialfehlererkennung zuleitbar sind. Bei diesen Daten handelt es sich um Informationen zu den oben beschriebenen fehlerhaften Bereichen des schlauchförmigen Materials.

Die Vorrichtung zur Materialfehlererkennung ist vorteilhafterweise vor der Vereinzelungsvorrichtung angeordnet. Hinter der Vereinzelungsvorrichtung befindet sich vorteilhafterweise direkt die Ausscheideweiche.

Vorteilhafterweise wird die Ausscheideweiche von der Steuervorrichtung aktiviert, wenn die Vorrichtung zur Materialfehlererkennung einen fehlerhaften Bereich erkannt (und dies der Steuereinheit übermittelt) hat und der betreffende Schlauchabschnitt vereinzelt wurde. Anstelle der Transportvorrichtung übernimmt nun die Ausscheideweiche den Schlauchabschnitt. In diesem Fall wird das fehlerhafte Schlauchstück ausgeschleust, bevor es zu den einzelnen Bearbeitungsstationen gelangen und zum Sack verarbeitet werden kann. Mit dieser rechtzeitigen Ausschleusung fehlerhafter Schlauchstücke kann daher viel Energie und Zeit eingespart werden, da fehlerhafte Schlauchstücke nicht erst zum Sack verarbeitet werden.

Weitere Ausführungsbeispiele der Erfindung gehen aus der gegenständlichen Beschreibung und den Ansprüchen hervor.
Die einzelnen Figuren zeigen:
- Fig. 1: Prinzipskizze einer Vorrichtung zur Herstellung von Gewebesäcken
- Fig. 2: Draufsicht auf die Wendestange
- Fig. 3: Schnitt III-III aus der Figur 1
- Fig. 4: Seitenansicht der Schlauchbildungsvorrichtung

Die Fig. 1 zeigt schematisch einzelne Schritte zur Verarbeitung eines Gewebeschlauches zu Säcken, wie sie in Sackherstellungsvorrichtungen 1 erfolgen.

Die Schlauchbildungsvorrichtung 13 umfasst einen Wickel 3, der bahnförmiges Material 14 enthält. Das bahnförmige Material 14 wird in Transportrichtung x' einem Schlauchbildungsbereich 28 zugeführt. Hier 28 wird das bahnförmige Material in bekannter Weise auf sich selbst zurückgefaltet und die Kanten miteinander verklebt oder verschweißt, so dass ein Materialschlauch 2 entsteht. Anschließend erfährt der Schlauch 2 die so genannte Öffnung in der Öffnungsstation 5. Dabei wird der Gewebeschlauch um ein Innenwerkzeug herum geführt, welches die beiden Lagen voneinander trennt, so dass sich die Lagen, falls sie bei einem der Herstellungsschritte des Schlauches 2 miteinander verklebt wurden, trennen. Nur bei getrennten Lagen kann sichergestellt werden, dass die folgenden Produktionsschritte ordnungsgemäß durchgeführt werden können. Im Anschluss werden die voneinander getrennten Materiallagen des Schlauches 2 wieder aufeinander gelegt.

Im weiteren Transportverlauf wird die schlauchförmige Materialbahn 2 einer Umlenkvorrichtung, vorzugsweise zumindest einer Wendestange 17, zugeführt. Die Wendestange 17 ist in Richtung des Doppelpfeils 15 verschiebbar. Mithilfe der Wendestange 17 wird der Materialschlauch 2 aus der ursprünglichen Transportrichtung x' in die Transportrichtung y gelenkt und einer Querschneidevorrichtung 6 zugeführt, die den Gewebeschlauch in einzelne Schlauchstücke 16 vereinzelt.

Anschließend werden die Schlauchstücke 16 quer zu ihrer Schlauchlängsachse in Transportrichtung x transportiert, so dass die Enden der Schlauchstücke zwecks Anformung der Böden von den betreffenden Bearbeitungsstationen seitlich erreichbar sind.

Die Transportrichtung x' des schlauchförmigen Materials 2 und die Transportrichtung x des Schlauchstücks 16 verlaufen parallel.

Durch den parallelen Verlauf der Transportrichtung x' des schlauchförmigen Materials und x des Schlauchstücks wird erreicht, dass auch eine parallele Anordnung der Schlauchbildungsvorrichtung zu den Bearbeitungsstationen möglich ist. Dadurch ist eine sehr kompakte und Platz sparende Bauweise der Sackherstellungsvorrichtung möglich. Ebenfalls wird es durch die Parallelität der Bewegungsrichtungen x' und x möglich, die Schlauchbereitstellungsvorrichtung und die einzelnen Bearbeitungsstationen direkt hintereinander aufzustellen und so eine lange, aber schlanke Sackproduktionslinie zu erhalten.

In der folgenden Station, der Bodenöffnungsstation 8, werden beide Enden eines jeden Schlauchstücks geöffnet und die so genannten Bodenquadrate gelegt. In der darauf folgenden Ventilstation 9 wird auf eines der beiden offenen Enden ein Ventil aufgelegt und befestigt. Die offenen Böden werden nun in der Bodenschließstation 10 geschlossen, wobei zwei Laschen aufeinander gelegt werden und miteinander dauerhaft, beispielsweise durch Verschweißen, verbunden werden. Den Abschluss des eigentlichen Sackherstellprozesses bildet das Aufbringen je eines Bodendeckblattes auf die Böden in der Deckblattstation 11. Dazu können die Deckblätter ebenfalls aufgeschweißt werden. Die fertigen Säcke werden anschließend auf dem Sackstapel 12 abgelegt und von dort auf nicht näher beschriebene Weise abtransportiert.

Die Figur 2 zeigt eine Draufsicht auf die Wendestange 17. Die Wendestange kann über eine Halterung 24 drehbar auf einem Halterahmen 18 befestigt sein. Der Halterahmen 18 liegt in dem hier gezeigten Ausführungsbeispiel in einer Ebene, die parallel zur Bewegungsrichtung des schlauchförmigen Materials 2 ist. Unterhalb des Halterahmens 18 sind Schlitten 20, 27 angebracht, die in Schienen 19 greifen (Figur 3). Der Halterahmen 18 ist mithilfe der Schlitten 20, 27 auf den Schienen 19 verfahrbar. Der Schlitten 27 ist in Richtung z verlängert. Am unteren Ende des verlängerten Schlittens 27 ist eine Spindelmutter eingearbeitet, in die eine Spindel 21 greift. Die Spindel 21 ist mithilfe des Motors 23 drehbar. Durch Drehung der Spindel 21, die in die Spindelmutter der verlängerten Schlitten 27 eingreift, ist der Halterahmen - und damit auch die darauf drehbar gelagerte Wendestange 17 - in Richtung x' und -x' bewegbar. Durch die Bewegbarkeit der Wendestange parallel zur Bewegungsrichtung des schlauchförmigen Materials 2 (in Richtung x' und -x') kann die Kantenlage unterschiedlich breiter Materialschläuche an die Querschneide- oder Vereinzelungsvorrichtung 6 angepasst werden.
Der Spindelmotor 23 ist über eine geeignete Datenleitung 26 mit einer Steuereinrichtung 25 verbunden. In der Steuervorrichtung können die Breitenmaße der zu verarbeitenden Materialschläuche bereits gespeichert sein. Eine manuelle Eingabe dieser Breitenmaße ist jedoch auch möglich. Bei einem Auftragswechsel steuert die Steuervorrichtung 25 aufgrund der Breitenmaße des schlauchförmigen Materials den Spindelmotor 23 derart an, dass die Wendestange 17 in Richtung x' bewegt wird, bis die Kantenlage des schlauchförmigen Materials an die Querschneide- oder Vereinzelungsvorrichtung 6 angepasst ist.

Die Figur 4 zeigt die Seitenansicht einer Schlauchbildungsvorrichtung 13. Das bahnförmige Material 14 wird von einem Wickel 3 abgewickelt und einem nicht näher beschriebenen Schlauchbildungsbereich 28 zugeführt, in welchem 28 das bahnförmige Material 14 zu schlauchförmigem Material 2 verarbeitet wird. Anschließend gelangt das schlauchförmige Material über Führungsrollen 22 zur Wendestange 17. Alternativ kann auch im so genannten Offline-Modus bahnförmiges Material auf einem Wickel 4 aufgewickelt werden. Wie bereits erwähnt, wird der Materialschlauch 2 mithilfe der Wendestange 17 aus der ursprünglichen Transportrichtung x' in die Transportrichtung y gelenkt und einer Querschneidevorrichtung 6 zugeführt, die den Gewebeschlauch in einzelne Schlauchstücke 16 vereinzelt. Man kann anhand der Figur 4 erkennen, dass sich die Wendestange in einer Ebene oberhalb der Querschneidevorrichtung befindet. Die Vereinzelungs- oder Querschneidevorrichtung 6 kann auch von einem separaten Materialwickel 29 mit schlauchförmigem Material versorgt werden. Die Sackherstellungsvorrichtung kann in zwei Betriebsmodi betrieben werden. Im so genannten "Inline-Modus" wird die Querschneidevorrichtung 6 direkt von der Schlauchbildungsvorrichtung 13 - über die Wendestange 17 - mit bahnförmigem Material versorgt. Im so genannten "Offline-Modus" wird die Querschneidevorrichtung von einem separaten Wickel 29 mit schlauchförmigem Material versorgt. Das schlauchförmige Material kann zuvor von der Schlauchbildungsvorrichtung 13 hergestellt und zu einem Wickel 4 aufgewickelt worden sein. In diesem Fall würde zur Sackherstellung der Wickel 4 anschließend auf die Position des Wickels 29 gebracht.

Unterhalb der Führungsrollen 22 befindet sich ein Durchgang 7, durch welchen 7 das Bedienpersonal hindurch schreiten kann. So sind für das Bedienpersonal der Sackherstellungsvorrichtung beide Maschinenseiten erreichbar, ohne die komplette Maschine umlaufen zu müssen. Dies ist besonders vorteilhaft, da mit der Hintereinanderstellung der Schlauchbildungseinrichtung 13 und der einzelnen Schlauchstück-Bearbeitungsstationen die Gesamtmaschinenlänge vergrößert wird. Die Position des Durchganges direkt neben der Vereinzelungs- bzw. Querschneidevorrichtung 6 ist vorteilhaft, weil der Bediener so einfacher an die Querschneidevorrichtung 6 gelangen und beispielsweise Materialstauchungen beseitigen kann. Außerdem sind von dort beide Schlauchmaterialwickel 4 und 29 vom Bediener erreichbar. Dies ist sowohl bei auftretenden Fehlern wie auch bei einem Materialwickelwechsel vorteilhaft.

| **Bezugszeichenliste** | |
|---|---|
| 1 | Sackherstellungsvorrichtung |
| 2 | schlauchförmigen Materials |
| 3 | Wickel |
| 4 | Wickel mit schlauchförmigem Material |
| 5 | Öffnungsstation |
| 6 | Vereinzelungsvorrichtung |
| 7 | Durchgang |
| 8 | Bodenöffnungsstation |
| 9 | Ventilstation |
| 10 | Bodenschließstation |
| 11 | Deckblattstation |
| 12 | Sackstapel |
| 13 | Schlauchbildungsvorrichtung |
| 14 | bahnförmiges Material |
| 15 | Doppelpfeil |
| 16 | Schlauchstücks |
| 17 | Wendestange |
| 18 | Halterahmen |
| 19 | Schienen |
| 20 | Schlitten |
| 21 | Spindel |
| 22 | Führungsrollen |
| 23 | Spindelmotor |
| 24 | Halterung |
| 25 | Steuereinrichtung |
| 26 | Datenleitung |
| 27 | Schlitten |
| 28 | Schlauchbildungsbereich |
| 29 | Wickel mit schlauchförmigem Material |
| X' | Transportrichtung |
| X | Transportrichtung |

## Patentansprüche

1. Vorrichtung (1) zur Herstellung von Säcken aus schlauchförmigem Material (2), welches Gewebe aus gereckten Kunststoffbändchen umfasst, zumindest umfassend:
- zumindest eine Schlauchbildungsvorrichtung (13), mit welcher aus bahnförmigem Material (14) schlauchförmiges Material (2) zur Herstellung von Säcken (12) herstellbar ist und in welcher das schlauchförmige Material (2) in einer Transportrichtung (x') förderbar ist, wobei die Schlauchbildungsvorrichtung (13) einen Wickel (3) umfasst, der das bahnförmige Material (14) enthält, und
- zumindest eine Schlauchvereinzelungsvorrichtung (6), mit welcher (6) aus dem schlauchförmigen Material (2) Schlauchstücke (16) vereinzelbar sind, und
- eine Bodenbildungsvorrichtung (8, 9, 10, 11), mit welcher (8, 9, 10, 11) an zumindest einem Ende eines Schlauchstücks (16) Böden anformbar sind,
- zumindest eine Transporteinrichtung zum Transportieren der Schlauchstücke (16) in einer Transportrichtung (x) innerhalb der Bodenbildungsvorrichtung (8, 9, 10, 11), die quer zu ihrer Erstreckungsrichtung (y) verläuft,
**dadurch gekennzeichnet,**
**dass** die Transportrichtung (x') des bahnförmigen und des schlauchförmigen Materials (2) in der Schlauchbildungsvorrichtung (13) und die Transportrichtung (x) der Schlauchstücke in der Transporteinrichtung parallel zueinander sind **und dass** zumindest eine Umlenkvorrichtung (17) zwischen der Schlauchbildungs- (13) und der Bodenbildungsvorrichtung (8, 9, 10, 11) vorgesehen ist, mit welcher das schlauchförmige Material (2) in eine neue Transportrichtung (y) umlenkbar ist, welche (y) sich zumindest teilweise quer zur ursprünglichen Transportrichtung (x') erstreckt.

2. Vorrichtung nach dem vorstehenden Anspruch,
**dadurch gekennzeichnet, dass**
die Umlenkvorrichtung (17) in Transportrichtung (x', x) des schlauchförmigen Materials (2) verschiebbar ist.

3. Vorrichtung nach einem der beiden vorstehenden Ansprüche,
**dadurch gekennzeichnet, dass**
die Umlenkvorrichtung (17) zumindest eine Wendestange (17) umfasst.

4. Vorrichtung nach einem der vorstehenden Ansprüche,
**dadurch gekennzeichnet, dass**
die Vereinzelungsvorrichtung (6) und die Umlenkvorrichtung (17) vertikal beabstandet sind.

5. Vorrichtung nach einem der vorstehenden Ansprüche,
**dadurch gekennzeichnet, dass**
die Vereinzelungsvorrichtung (6) und die Umlenkvorrichtung (17) übereinander angeordnet sind.

6. Vorrichtung nach einem der vorstehenden Ansprüche,
**dadurch gekennzeichnet, dass**
die Schlauchbildungsvorrichtung (13) eine Speichervorrichtung umfasst, mit welcher schlauchförmiges Material (2) speicherbar und anschließend der Schlauchvereinzelungsvorrichtung (6) zuführbar ist.

7. Vorrichtung nach einem der vorstehenden Ansprüche,
**dadurch gekennzeichnet, dass**
die Schlauchbildungsvorrichtung (13) eine Vorrichtung zur Materialfehlererkennung umfasst, mit welcher fehlerhafte Schlauchbereiche erkennbar sind.

8. Vorrichtung nach einem der vorstehenden Ansprüche,
**dadurch gekennzeichnet, dass**
in Transportrichtung (x', x) des schlauchförmigen Materials (2) hinter der Schlauchvereinzelungsvorrichtung (6) eine Ausscheideweiche vorgesehen ist, mit welcher Schlauchstücke (16) ausschleusbar sind.

9. Vorrichtung nach einem der vorstehenden Ansprüche,
**dadurch gekennzeichnet, dass**
eine Steuervorrichtung vorgesehen ist, welcher über eine Datenleitung Daten von der Vorrichtung zur Materialfehlererkennung zuleitbar sind.

10. Vorrichtung nach dem vorstehenden Anspruch,
**dadurch gekennzeichnet, dass**
die Ausscheideweiche über die Steuervorrichtung aufgrund der Daten der Vorrichtung zur Materialfehlererkennung derart ansteuerbar ist, dass die fehlerhaften Schlauchstücke ausscheidbar sind.

11. Verfahren zur Herstellung von Säcken aus schlauchförmigen Material (2), welches Gewebe aus gereckten Kunststoffbändchen umfasst, wobei
- mithilfe zumindest eine Schlauchbildungsvorrichtung (13) aus bahnförmigem Material schlauchförmiges Material (2) zur Herstellung von Säcken (12) hergestellt wird, und in welcher das schlauchförmige Material (2) in einer Transportrichtung (x') gefördert wird, wobei die Schlauchbildungsvorrichtung (13) einen Wickel (3) umfasst, der das bahnförmige Material (14) enthält, und
- mithilfe zumindest einer Schlauchvereinzelungsvorrichtung (6) aus dem schlauchförmigen Material (2) Schlauchstücke (16) vereinzelt werden, und
- in einer Bodenbildungsvorrichtung (8, 9, 10, 11) an zumindest einem Ende eines Schlauchstücks (16) Böden angeformt werden, wobei
- die Schlauchstücke (16) mithilfe zumindest einer Transporteinrichtung in einer Transportrichtung (x), die quer zu ihrer Erstreckungsrichtung (y) der Schlauchstücke (16) verläuft, innerhalb der Bodenbildungsvorrichtung (8, 9, 10, 11) transportiert werden,
**dadurch gekennzeichnet,**
**dass** das bahnförmige und das schlauchförmige Material (2) in der Schlauchbildungsvorrichtung (13) und die Schlauchstücke (16) in der Transporteinrichtung in einer Bewegungsrichtung (x', x) parallel zueinander transportiert werden **und dass** mit zumindest einer Umlenkvorrichtung (17) zwischen der Schlauchbildungs- (13) und der Bodenbildungsvorrichtung (8, 9, 10, 11) das schlauchförmige Material (2) in eine neue Transportrichtung (y) umgelenkt, welche (y) sich zumindest teilweise quer zur ursprünglichen Transportrichtung (x') erstreckt.

## Claims

1. Apparatus (1) for producing bags from tubular material (2), which comprises woven fabric made of drawn plastics strips, the apparatus at least comprising:
- at least one flexible-tube-forming apparatus (13), by means of which tubular material (2) for producing bags (12) can be produced from web-form material (14) and in which the tubular material (2) can be conveyed in a transporting direction (x') wherein the flexible-tube-forming apparatus (13) comprises a roll (3), which contains the web-form material (14), and
- at least one flexible-tube-separating apparatus (6), by means of which (6) flexible-tube pieces (16) can be separated from the tubular material (2), and
- a bottom-forming apparatus (8, 9, 10, 11), by means of which (8, 9, 10, 11) bottoms can be formed at at least one end of a flexible-tube piece (16),
- at least one transporting device, by means of which the flexible-tube pieces (16) are transported within the bottom-forming apparatus (8, 9, 10, 11) in a transporting direction (x), which runs transversely to the direction (y) in which the flexible-tube pieces extend,
**characterized**
**in that** the transporting direction (x') of the web-form material and of the tubular material (2) in the flexible-tube-forming apparatus (13) and the transporting direction (x) of the flexible-tube pieces in the transporting device are parallel to one another, and in that at least one deflecting mechanism (17) is provided between the flexible-tube-forming apparatus (13) and the bottom-forming apparatus (8, 9, 10, 11), it being possible for the deflecting mechanism to deflect the tubular material (2) into a new transporting direction (y), which (y) extends, at least in part, transversely to the original transporting direction (x').

2. Apparatus according to the preceding claim,
**characterized in that**
the deflecting mechanism (17) can be displaced in the transporting direction (x', x) of the tubular material (2).

3. Apparatus according to either of the two preceding claims,
**characterized in that**
the deflecting mechanism (17) comprises at least one turning bar (17).

4. Apparatus according to one of the preceding claims,
**characterized in that**
the separating apparatus (6) and the deflecting mechanism (17) are spaced apart vertically.

5. Apparatus according to one of the preceding claims,
**characterized in that**
the separating apparatus (6) and the deflecting mechanism (17) are arranged one above the other.

6. Apparatus according to one of the preceding claims,
**characterized in that**
the flexible-tube-forming apparatus (13) comprises a storage mechanism, by means of which tubular material (2) can be stored and then fed to the flexible-tube-separating apparatus (6).

7. Apparatus according to one of the preceding claims,
**characterized in that**
the flexible-tube-forming apparatus (13) comprises a mechanism for detecting material defects, it being possible for said mechanism to detect defective flexible-tube regions.

8. Apparatus according to one of the preceding claims,
**characterized in that**
a separating-out diverter, by means of which flexible-tube pieces (16) can be ejected, is provided downstream of the flexible-tube-separating apparatus (6), as seen in the transporting direction (x', x) of the tubular material (2).

9. Apparatus according to one of the preceding claims,
**characterized in that**
a control mechanism is provided, it being possible for data from the mechanism for detecting material defects to be directed to said control mechanism via a data line.

10. Apparatus according to the preceding claim,
**characterized in that**
the separating-out diverter can be activated via the control mechanism, on account of the data from the mechanism for detecting material defects, such that the defective flexible-tube pieces can be separated out.

11. Method of producing bags from tubular material (2), which comprises woven fabric made of drawn plastics strips, wherein,
- with the aid of at least one flexible-tube-forming apparatus (13), tubular material (2) for producing bags (12) is produced from web-form material, and the tubular material (2) is conveyed in a transporting direction (x') in said flexible-tube-forming apparatus, wherein the flexible-tube-forming apparatus (13) comprises a roll (3), which contains the web-form material (14), and,
- with the aid of at least one flexible-tube-separating apparatus (6), flexible-tube pieces (16) are separated from the tubular material (2), and,
- in a bottom-forming apparatus (8, 9, 10, 11), bottoms are formed at at least one end of a flexible-tube piece (16), wherein,
- with the aid of at least one transporting device, the flexible-tube pieces (16) are transported within the bottom-forming apparatus (8, 9, 10, 11) in a transporting direction (x), which runs transversely to the direction (y) in which the flexible-tube pieces (16) extend,
**characterized**
**in that** the web-form material and the tubular material (2) in the flexible-tube-forming apparatus (13) and the flexible-tube pieces (16) in the transporting device are transported parallel to one another in a movement direction (x', x), and in that, by means of at least one deflecting mechanism (17) between the flexible-tube-forming apparatus (13) and the bottom-forming apparatus (8, 9, 10, 11), the tubular material (2) is deflected into a new transporting direction (y), which (y) extends, at least in part, transversely to the original transporting direction (x').

## Revendications

1. Dispositif (1) de production de sacs à partir d'un matériau de forme tubulaire (2), qui comprend un tissu de bandelettes de plastique étirées, comprenant au moins :
- au moins un dispositif de formation de tube (13) avec lequel, à partir d'un matériau en forme de bande (14), un matériau de forme tubulaire (2) peut être fabriqué pour produire des sacs (12) et dans lequel le matériau de forme tubulaire (2) peut être transporté dans une direction de transport (x'), le dispositif de formation de tube (13) comprenant une bobine (3) qui contient le matériau en forme de bande (14), et
- au moins un dispositif de séparation de tubes (6) avec lequel (6) des sections de tube (16) peuvent être séparées du matériau de forme tubulaire (2), et
- un dispositif de formation de fonds (8, 9, 10, 11), avec lequel (8, 9, 10, 11) des fonds peuvent être façonnés au niveau d'au moins une extrémité d'une section de tube (16),
- au moins un dispositif de transport pour transporter les sections de tube (16) dans une direction de transport (x) à l'intérieur du dispositif de formation de fonds (8, 9, 10, 11), laquelle est orientée transversalement à sa direction d'étendue (y),
**caractérisé en ce que** la direction de transport (x') du matériau en forme de bande et du matériau de forme tubulaire dans le dispositif de formation de tube (13) et la direction de transport (x) des sections de tube dans la direction de transport sont parallèles l'une à l'autre et **en ce qu'**au moins un dispositif de déviation (17) est prévu entre le dispositif de formation de tube (13) et le dispositif de formation de fonds (8, 9, 10, 11), avec lequel le matériau de forme tubulaire (2) peut être dévié dans une nouvelle direction de transport (y), laquelle direction (y) s'étend au moins en partie transversalement à la direction de transport initiale (x').

2. Dispositif selon la revendication précédente,
**caractérisé en ce que**
le dispositif de déviation (17) peut être déplacé dans la direction de transport (x', x) du matériau de forme tubulaire (2).

3. Dispositif selon l'une quelconque des deux revendications précédentes,
**caractérisé en ce que**
le dispositif de déviation (17) comprend au moins une barre d'inversion (17).

4. Dispositif selon l'une quelconque des revendications précédentes,
**caractérisé en ce que**
le dispositif de séparation (6) et le dispositif de déviation (17) sont espacés verticalement.

5. Dispositif selon l'une quelconque des revendications précédentes,
**caractérisé en ce que**
le dispositif de séparation (6) et le dispositif de déviation (17) sont disposés l'un au-dessus de l'autre.

6. Dispositif selon l'une quelconque des revendications précédentes,
**caractérisé en ce que**
le dispositif de formation de tube (13) comprend un dispositif de stockage avec lequel du matériau de forme tubulaire (2) peut être stocké et peut être ensuite acheminé au dispositif de séparation de tubes (6).

7. Dispositif selon l'une quelconque des revendications précédentes,
**caractérisé en ce que**
le dispositif de formation de tube (13) comprend un dispositif de détection de défaut de matériau avec lequel des zones de tube défectueuses peuvent être détectées.

8. Dispositif selon l'une quelconque des revendications précédentes,
**caractérisé en ce que**
un aiguillage d'élimination est prévu dans la direction de transport (x', x) du matériau de forme tubulaire (2) derrière le dispositif de séparation de tubes (6), avec lequel des sections de tube (16) peuvent être éliminées.

9. Dispositif selon l'une quelconque des revendications précédentes,
**caractérisé en ce que**
un dispositif de commande est prévu, auquel des données peuvent être acheminées depuis le dispositif par le biais d'une ligne de données en vue d'une détection de défaut de matériau.

10. Dispositif selon la revendication précédente, **caractérisé en ce que**
l'aiguillage d'élimination peut être commandé par le biais du dispositif de commande sur la base des données du dispositif de détection de défaut de matériau de telle sorte que les sections de tube défectueuses puissent être éliminées.

11. Procédé de production de sacs à partir de matériau de forme tubulaire (2), qui comprend un tissu de bandelettes de plastique étirées, dans lequel
- à l'aide d'au moins un dispositif de formation de tube (13), à partir d'un matériau en forme de bande, un matériau de forme tubulaire (2) est fabriqué pour produire des sacs (12) et dans lequel le matériau de forme tubulaire (2) est transporté dans une direction de transport (x'), le dispositif de formation de tube (13) comprenant une bobine (3) qui contient le matériau en forme de bande (14), et
- à l'aide d'au moins un dispositif de séparation de tubes (6), des sections de tube (16) sont séparées du matériau de forme tubulaire (2), et
- dans un dispositif de formation de fonds (8, 9, 10, 11), des fonds sont façonnés au niveau d'au moins une extrémité d'une section de tube (16),
- les sections de tube (16) étant transportées à l'aide d'au moins un dispositif de transport dans une direction de transport (x) qui s'étend transversalement à sa direction d'étendue (y) des sections de tube (16), à l'intérieur du dispositif de formation de fonds (8, 9, 10, 11),
**caractérisé en ce que**
le matériau en forme de bande et le matériau de forme tubulaire (2) dans le dispositif de formation de tube (13) et les sections de tube (16) dans le dispositif de transport sont transportés parallèlement les uns aux autres dans une direction de déplacement (x', x) et **en ce que** le matériau de forme tubulaire (2) est dévié dans une nouvelle direction de transport (y) avec au moins un dispositif de déviation (17) entre le dispositif de formation de tube (13) et le dispositif de formation de fonds (8, 9, 10, 11), laquelle direction (y) s'étend au moins en partie transversalement la direction de transport initiale (x').
